# EUROPÄISCHE PATENTSCHRIFT

(11) **EP 0 030 605 B1**
(45) Veröffentlichungstag und Bekanntmachung des Hinweises auf die Patenterteilung: **16.11.1983**
(21) Anmeldenummer: 80106512.9
(22) Anmeldetag: 24.10.1980
(51) Int. Cl.: B65D 19/16

(54) **Zerlegbare Kombibox**
Dismountable container
Récipient combiné démontable

(30) Priorität: 11.12.1979 DE 2949648
(43) Veröffentlichungstag der Anmeldung: 24.06.1981
(73) Patentinhaber: BUNAWERKE HÜLS GMBH, D-45743 Marl (DE)
(72) Erfinder: Griese, Bernhard, D-4408 Dülmen (DE); Wehner, Aloys, D-4358 Haltern (DE); Goldkamp, Heinrich, D-4370 Marl (DE)

## Beschreibung

Die Erfindung betrifft eine zerlegbare Kombibox entsprechend dem einleitenden Teil des Anspruchs.

Bei Boxen für den Mehrweggebrauch sind zerlegbare Boxen von Vorteil für die raumsparende Lagerung und den Rücktransport der leeren Packmittel, sofern die Box auf einfache Weise aufzustellen und zu zerlegen ist. Die Box soll sich leicht entleeren lassen, auch dann, wenn sie Packstücke enthält, die einzeln von Hand herauszunehmen sind ; sie soll sich ferner mit den üblichen Stapelgeräten sicher handhaben lassen. Eine derartige Box mit den im einleitenden Teil des Anspruchs genannten Merkmalen ist aus der US-A-3 198 370 bekannt.

Weiterhin sind Gitterboxen und Metallkisten bekannt, deren Seiten ganz oder teilweise mittels eines Scharniers herausgeklappt werden können oder deren Seitenwände im oberen Teil abnehmbar sind. Bei Metallkisten mit ganz herausklappbaren Seiten liegen diese im herausgeklappten Zustand im allgemeinen mit einer Kante auf dem Boden und laufen etwas schräg aufwärts in Richtung zur Metallkiste, die herausgeklappte Seite liegt also direkt im Entladeweg für die in der Metallkiste befindlichen Packstücke und wird bei der Entleerung häufig verbogen oder beschädigt. Wird eine Seitenwand nur etwa in halber Höhe heruntergeklappt, liegt sie zwar nicht mehr im Entladeweg, jedoch ist dann die Bodenwanne der Metallkiste rundum geschlossen.

Auch bei Metallkisten, bei denen die Oberteile der Seitenwände abnehmbar sind, verbleibt eine rundum geschlossene Bodenwanne. In beiden Fällen sind die Packstücke aus der Bodenwanne nur schwer herauszunehmen, wenn zwischen den Packstücken und den Seiten zu wenig Platz ist oder sich die Packstücke zwischen den Seiten verklemmt haben.

Häufig sind die Arretierungen der Seitenwände für großes Ladegewicht nicht stabil genug, oder die Zentrierzapfen und Einsteckholme lassen sich leicht verbiegen und müssen deshalb häufig repariert werden. Solche Vorrichtungen können oft nur von zwei Personen gleichzeitig und mittels eines Spezialwerkzeugs aufgebaut oder zerlegt werden.

Damit stellt sich die Aufgabe, eine zerlegbare Box zu schaffen, die für wiederholten Gebrauch geeignet ist, einfach aufgebaut und zerlegt werden kann und auch dann einfach zu entleeren ist, wenn zwischen den Packstücken und den Seiten zu wenig Platz ist, um sie von Hand einzeln herauszunehmen oder wenn die Packstücke sich zwischen den Seiten verklemmt haben.

Diese Aufgabe wird bei einer Box gemäß dem einleitenden Teil des Anspruchs erfindungsgemä8 die im kennzeichnenden Teil des Anspruchs genannten Merkmale gelöst.

Die Querseiten haben an den Vertikalkanten Laschen, hinter denen sich die Längsseiten abstützen. Diese Laschen sind im unteren Abschnitt abgeschrägt. Der Abschrägungswinkel gegen die Vertikale ist an den Knickwinkel der Haltezapfen angepaßt.

Die Längs- und Querseiten werden zumindest im oberen Teil der Kombibox an jeder Ecke mit mindestens einem Hebelhaken miteinander verhakt. Die Hebelhaken sind auf den Seiten angebracht, die keine überstehenden Laschen tragen. Jeder Haken ist als geknickter zweiseitiger ungleicharmiger Hebel mit einem Knickwinkel zwischen 90 Grad und 120 Grad ausgebildet. Der kürzere Hebelarm ist der Haken für die Seite, die den zugehörenden Schlitz trägt, der längere Hebelarm ist der Betätigungsgriff. Die Hebelhaken werden an den Längsseiten angebracht, weil dadurch die nur etwas schmaleren Längsseiten in eine aufgebaute Kombibox hineingestellt werden können. Die Kröpfung des längeren Hebelarms erleichtert die Betätigung.

Die Angriffsfläche der Kraft einer Querseite bei vertikal stehenden eingehakten Seiten liegt vollständig unterhalb der Horizontalen durch die Drehachse des Hebelhakens.

An jeder Vertikalkante jeder Längsseite ist mindestens ein Hebelhaken im oberen Teil der Längsseite vorhanden. Wenn es das Ladegut verlangt, können auch mehrere Hebelhaken an jeder Vertikalkante jeder Längsseite vorgesehen werden.

Eine beispielhafte Ausführung wird an Hand der beigefügten Skizzen erläutert.

Figur 1 zeigt eine Längsseite (1) und eine Querseite (2) der Kombibox, und zwar ist für beide Seiten die Ansicht von außen (1a, 2a) und von oben (1b, 2b) sowie für die Querseite die Ansicht einer Vertikalkante (2c) dargestellt. In der Mitte der Längsseite ragt nach unten ein Haltezapfen (3) hervor, an der Querseite sind drei Haltezapfen (4a, 4b, 4c) angebracht; diese Haltezapfen haben ein U-Profil. Die Seiten selbst bestehen in bekannter Weise aus einem Metallrahmen, in den Blechplatten oder Sickenbleche eingesetzt sind. Im oberen Teil jeder Seite bleiben fensterartige Öffnungen frei. An den Vertikalkanten stützen sich die Längsseiten hinter den Laschen (5a, 5b) an den Querseiten ab ; diese Laschen sind im unteren Abschnitt abgeschrägt, wie an dem Teil (2c) zu sehen ist. Jede Längsseite trägt im oberen Teil zwei Hebelhaken (6a, 6b), die in je einen Schlitz (7) in den Holmen der Querseiten eingehakt werden (siehe Figur 5b).

In Figur 2 ist die zugehörende Palette aus Holz mit den acht Schlitzen (8a, 8b, 8c, 9a, 9b, 9c, 10, 11) dargestellt, davon je einer (10, 11) in der Mitte jeder Längsseite und je drei (8a, b, c) und (9a, b, c) in der Querseite. Die Haltezapfen (3) werden in die Schlitze (10) und (11) eingesteckt, die Haltezapfen (4a, b, c) in die Schlitze (8a, b, c) und (9a, b, c). Die Einsteckschlitze befinden sich jeweils in einer Metallplatte (12), die an der Außenseite der Palette winkelartig gebogen ist und in die Oberseite der Palette eingelassen ist.

Das untere Ende der Haltezapfen ist, wie Figur3 zeigt, nach außen gebogen, es reicht jedoch über das Außenmaß der Palette nicht hinaus. Figur 3 ist ein Vertikalschnitt durch die Mitte einer Längs- oder einer Querseite.

Der Hebelhaken ist in Figur 4 dargestellt. Die Nase des Hakens ist nach außen abgeschrägt. Der Drehpunkt des Hebelhakens liegt oberhalb des oberen Endes der Nase.

Figur 5a zeigt einen Horizontalschnitt in Höhe der Drehachse des Hebelhakens durch eine Vertikalkante der Kombibox. Der an der Längsseite der Kombibox angebrachte Hebelhaken ragt über das Außenmaß der Kombibox nicht hinaus. Figur 5b ist die Ansicht des aufgeschnittenen Vertikalholmes mit Rechteck-Hohlprofil an einer Querseite ; hier ist der Schlitz (7) zu erkennen, in den der Hebelhaken eingehakt wird. An der aufgestellten Kombibox ist die Nase des Hebelhakens verdeckt, der Hebelhaken kann von der Nasenseite her nicht geöffnet werden.

Die Kombibox kann mechanisch oder von Hand, von oben oder von einer beliebigen Seite beladen werden. Bei empfindlichem Ladegut wird die Kombibox mit einer Schutzhülle ausgekleidet, z. B. aus Pappe oder Folie.

Bei der Beladung von der Seite werden zunächst drei Seitenteile aufgestellt. Besteht die Auskleidung aus einer zusammenhängenden vierseitigen Schutzhülle aus Pappe, wird diese an der offenen Seite nach vorn geklappt. Nach dem Füllen der Kombibox wird das vierte Seitenteil eingesteckt und mit Hebelhaken verhakt.

Bei der Beladung von oben kann Ladegut mechanisch auf der Palette gestapelt werden, ohne daß die Seitenteile eingesteckt sind. In diesem Falle werden die Seitenteile nachher eingesteckt und miteinander verhakt. Läßt das Ladegut diese Handhabung nicht zu, werden vorher alle vier Seitenteile aufgestellt.

Die Kombibox kann bei aufgestellten Seitenteilen entleert werden, z. B. bei rieselfähigem Ladegut mittels Saugheber, oder bei einem oder mehreren abgenommenen Seitenteilen, z. B. bei stapelbarem Ladegut. Nach dem Öffnen der Hebelhaken können die Seitenteile in beliebiger Reihenfolge abgenommen werden.

Die erfindungsgemäße Kombibox ist besonders geeignet für die Lagerung und den Transport von « kriechfähigem » Material. Hierzu gehören z. B. Ballen aus Bitumen, Naturkautschuk oder Synthesekautschuk. Diese Substanzen « kriechen bei längerer Lagerung im unteren Teil der Kombibox unter dem Druck der im oberen Teil liegenden Ballen bis an die Seitenwände der Kombibox und üben auf diese einen erheblichen Druck aus. Sie können aus der Kombibox nur noch entnommen werden, wenn vorher mindestens ein Seitenteil abgenommen wird.

Die erfindungsgemäße Kombibox hat folgende Vorteile :
1. Sie ist im leeren Zustand raumsparend lagerbar und transportierbar. Die Seitenteile von sieben Kombiboxen werden in die unzerlegte achte Kombibox hineingestellt. Sieben zerlegte und eine unzerlegte Kombibox, die auf den sieben Paletten steht, bilden einen Stapel.
2. Die Seitenteile der sieben Kombiboxen stehen auf dem Kopf in der achten Kombibox. Die Hebelhaken drehen sich dabei in Richtung zur jetzt unten befindlichen Oberkante der Längsseite ; die Nase des Hebelhakens ragt nicht mehr über die Vertikalkanten der Längsseiten hinaus. Die Längsseiten sind etwas kürzer als der innere Abstand zwischen den beiden vertikal stehenden Querseiten.
3. Die Kombibox mit nur einem Hebelhaken an jeder Vertikalkante der Längsseiten ist von einer Person ohne Werkzeug aufstellbar und zerlegbar.
4. Die nach außen gebogenen Haltezapfen verhindern einerseits das Herausspringen der miteinander verhakten Seitenteile aus der Palette, andererseits erlauben sie auf einfache Weise das Einstecken und Herausziehen der Seitenteile aus einer beladenen oder unbeladenen Palette.
5. Die Seitenteile haben « Fenster im oberen Teil, die ihre Handhabung erleichtern.
6. Die Kombibox kann mit Schutzhüllen, z. B. aus Pappe ausgelegt werden ; die Markierungsetiketten für die Versandeinheit und für den Inhalt werden in den Fenstern der Seitenteile auf die Schutzhülle geklebt. Diese Etiketten bleiben damit am Inhalt der Kombibox erhalten, auch wenn die Seitenteile entfernt werden. Die Seitenteile bleiben frei von jeglichen Markierungsetiketten.
7. Eine Palette aus Holz rutscht kaum auf der Gabel eines Gabelstaplers oder auf anderen Transportvorrichtungen ; sie ist kostengünstig und relativ leicht.
8. Beschädigte Einzelteile der Kombibox können leicht ausgewechselt werden.
9. Sobald beide Querseiten von den Längsseiten ausgehakt sind, kann jede Seite der Kombibox als erste entnommen werden.
10. Die Form des Hebelhakens und die Lage seiner Drehachse ergibt an der aufgestellten Kombibox ein auf den Haken wirkendes Drehmoment, welches das selbsttätige Öffnen des Hebelhakens verhindert.
11. Die Kombiboxen sind mehrfach stapelbar. Bei Paletten aus Holz stehen diese auf der Oberkante der Kombibox, ohne in die Kombibox hineinzuragen. Paletten aus Metall oder Kunststoff haben an ihrer Unterseite eine zurückspringende Kante ; diese Paletten stehen auch auf der Oberkante der Kombibox, ragen jedoch etwas in die Kombibox hinein.
12. Die fünf Einzelteile dieser Kombibox sind von einer Person leicht zu handhaben.
13. Die Palette ohne Seitenteile kann als normale Palette eingesetzt werden.

## Patentansprüche

Zerlegbare Kombibox mit Seitenteilen (1a), (2a), die mittels nach außen geknickter Haltezapfen (3), (4a, b, c) in Schlitze (8), (9), (10), (11) im Boden der Kombibox eingesteckt und dadurch mit dem Boden verbunden werden, und die durch Verschlüsse im aufgestellten Zustand miteinander verbunden werden und die beim Zerlegen auch der mit Ladegut gefüllten Kombibox vollständig voneinander trennbar sind,
gekennzeichnet durch
- Eckholme der Querseiten (2a), die aus einem Rechteck-Hohlprofil bestehen, und
- die senkrecht zur Querseite über deren Innenfläche vorstehen ;
- Laschen (5a, b), die an den Vertikalkanten der Querseiten außen angebracht sind und über die ganze Länge der Eckholme reichen, und
- die bei der aufgestellten Kombibox außen vor den Eckholmen der Längsseiten (1a) liegen, und
- deren überstehende Kante im unteren Bereich der Querseiten abgeschrägt ist ;
- Hebelhaken (6a, b) als die oben genannten Verschlüsse, von denen jeder als geknickter zweiseitiger ungleicharmiger Hebel mit einem Knickwinkel zwischen 90 Grad und 120 Grad ausgebildet ist, und die auf der Außenseite der Längsseiten angebracht sind,
- bei denen die Angriffsfläche der Schließkraft einer vertikal stehenden eingehakten Seite vollständig unterhalb der Horizontalen durch die Drehachse des Hebelhakens liegt ;
- Fenster im oberen Bereich der Seitenteile.

## Claims

A multi-purpose box which is capable of being dismantled and possesses side parts (1a), (2a) inserted by means of outwardly-bent retaining pegs (3), (4a, b, c) into slots (8), (9), (10), (11) in the base of the multi-purpose box and thereby connected to the base, which side parts are interconnected by means of locking devices in the set-up state of the box and can be completely separated from one another during the dismantling of the multi-purpose box, even when the latter is fully loaded with goods,
characterised by
- corner spars of the transverse sides (2a), these spars being composed of a rectangular hollow profile and projecting at right angles to the transverse side above the inner surface thereof ;
- tongues (5a, b) which are attached to the vertical edges of the transverse sides on the outside, which extend over the entire length of the corner spars and which are located on the outside, in front of the corner spars of the longitudinal sides (1a), when the multi-purpose box is set up, the projecting edges of these tongues being chamferred-off in the lower region of the transverse sides ;
- lever-hooks (6a, b) acting as the above-mentioned locking devices, each of which lever-hooks is configured as a bent, two-sided lever possessing arms of unequal length and a bend-angle of between 90° and 120°, these lever-hooks being mounted on the outer surfaces of the longitudinal sides, and in the case of which lever-hooks the surface which is acted upon by the force for closing a vertically positioned, hooked-in side lies wholly beneath the horizontal line through the pivot axis of the lever-hook ; and
- windows in the upper regions of the side parts.

## Revendications

Caisse combinée démontable comportant des éléments latéraux (1a, 2a) qui sont insérés, au moyen de broches de retenue (3, 4a, b, c) coudées vers l'extérieur, dans des fentes (8 ; 9 ; 10 ; 11) du fond de la caisse combinée et sont ainsi reliés au fond et que l'on relie entre eux, à l'état érigé, par des verrouillages et qui, lors du démontage de la caisse combinée, même remplie de son contenu, peuvent être complètement séparés l'un de l'autre,
caractérisée par

- des montants d'angle des côtés transversaux qui sont formés d'un profilé creux rectangulaire et
- qui, perpendiculairement au côté transversal, dépassent la surface intérieure de celui-ci ;
- des éclisses (5a, b) qui sont disposées extérieurement sur les arêtes verticales des côtés transversaux et s'étendent sur toute la longueur des montants d'angle et
- qui, lorsque la caisse combinée est érigée, sont situées à l'extérieur devant les montants d'angle des côtés longitudinaux (1a) et
- dont l'arête dépassante est biseautée dans la région inférieure des côtés transversaux ;
- des crochets à levier (6a, b), constituant les verrouillages mentionnés plus hauts, dont chacun est conçu sous la forme d'un levier bilatéral coudé à bras inégaux présentant un angle de coude compris entre 90 et 120° et qui sont disposés à l'extérieur des côtés longitudinaux,
- dans lesquels la surface d'application de la force de fermeture d'un côté accroché placé verticalement est située complètement en dessous de l'horizontale passant par l'axe de rotation du crochet à levier ;
- des fenêtres dans la région supérieure des éléments latéraux.
